# EUROPÄISCHE PATENTSCHRIFT

(11) **EP 0 285 045 B1**
(45) Veröffentlichungstag und Bekanntmachung des Hinweises auf die Patenterteilung: **12.02.1992**
(21) Anmeldenummer: 88104918.3
(22) Anmeldetag: 26.03.1988
(51) Int. Cl.: H01B 13/00

(54) **Vorrichtung zum Bandagieren von flexiblen, länglichen Gegenständen**
Device for tape-wrapping of flexible elongated objects
Dispositif pour enrubanner des objets flexibles et oblongs

(30) Priorität: 01.04.1987 DE 3710938
(43) Veröffentlichungstag der Anmeldung: 05.10.1988
(73) Patentinhaber: Wella Aktiengesellschaft, 64295 Darmstadt (DE)
(72) Erfinder: Kemmler, Heinrich, D-6431 Hauneck 1 (DE); Will, Heinrich, D-6419 Haunetal (DE)

(56) Entgegenhaltungen:
- DE-A- 1 660 010
- FR-A- 2 074 762
- US-A- 2 238 727
- US-A- 3 369 434

## Beschreibung

Die Erfindung betrifft eine Vorrichtung nach der Gattung des Oberbegriffs des Anspruchs 1.

Die gattungsbildende US-A-3,000,167 offenbart eine Vorrichtung zum Bandagieren von flexiblen, länglichen Gegenständen, bestehend aus einer Einrichtung für einen Vorschub der Gegenstände und einem koaxial zu der Längsachse der Gegenstände angeordneten Wickelrad, das mit einem mitlaufenden Bandrollenträger versehen ist. Diese Vorrichtung erlaubt zwar ein in der Länge unbegrenztes Bandagieren von flexiblen, länglichen Gegenständen, nicht aber kurze Bandagierlängen und Bandagierlängen hoher Reproduziergenauigkeit.

Eine weitere bekannte Vorrichtung weist eine Einrichtung für einen Vorschub der Gegenstände auf, wobei diese Einrichtung aus einer umlaufenden Kette für den Vorschub der Gegenstände besteht und die Kette mit gleichmäßig angeordneten Greifklemmen für die zu bandagierenden Gegenstände versehen ist. Zum Programmieren von Bandagierschritten sind entsprechende Reiter vorgesehen. Durch die endliche räumliche Ausdehnung dieser Reiter sind die Bandagierschritte in ihrer Wahl eingeschränkt. Ein automatisches Bandagieren vom nahen Anfang der Gegenstände ist hierbei nicht möglich.

Es ist daher Aufgabe der Erfindung, eine Vorrichtung nach der Gattung des Oberbegriffs des Anspruchs 1 zu schaffen, die die oben genannten Nachteile nicht aufweist, die ein einfaches Bandagieren in beliebigen Bandagierschritten und Bandagierlängen ermöglicht, geringere Rüstzeiten benötigt und eine hohe Reproduziergenauigkeit im Bandagieren aufweist.

Diese Aufgabe wird durch den kennzeichnenden Teil des Anspruchs 1 gelöst. Weitere vorteilhafte Ausgestaltungen gehen aus den Unteransprüchen hervor.

Ein besonders vorteilhaftes Anwendungsgebiet der Erfindung ist das programmierte Bandagieren von flexiblen Kabelsträngen zu Kabelbäumen. Gemäß dem kennzeichnenden Teil des Anspruchs 1 wird durch einfache Handhabung an der Vorrichtung ein programmierbares Bandagieren ermöglicht.

Durch die in Nähe des Wickelrades angeordneten senkrecht übereinander angeordneten Rollen, wobei eine als Vorschublängenmeßwertaufnehmer und die andere als Vorschubantrieb ausgebildet ist, wird ein Verdrehen der Gegenstände beim Bandagieren vorteilhafterweise verhindert.

Zwecks Überwindung des endlichen Vorschubbereichs des Vorschubschlittens übernimmt kurz vor Erreichen des Vorschubschlittenwegendes der Rollenvorschubantrieb den weiteren Vorschub der Gegenstände, wobei der Anfang der Gegenstände von der Halteeinrichtung über eine Steuerung gelöst wird.

Eine Bandvorratskontrolleinrichtung sorgt dafür, daß bei Erreichen eines bestimmten Bandrollenmindestdurchmessers der Bandagiervorgang gestoppt wird, damit durch Aufsetzen einer neuen Bandrolle das Bandagieren lückenlos fortgesetzt werden kann.

Der Mindestdurchmesser der Bandrolle kann sowohl über eine Hebelmechanik wie auch über eine Lichtschranke kontrolliert werden.

Ein weiterer Vorteil ist darin zu sehen, daß die Vorrichtung eine Bandabschneideinrichtung aufweist, die nach Programmende eines Bandagiervorgangs oder bei Erreichen eines Bandrollenmindestdurchmessers das Band automatisch abschneidet.

Besonders präzises Bandabschneiden ergibt sich dadurch, daß die Bandabschneideinrichtung mit einem senkrecht zum Band orientiertes, drehbares Messer versehen ist.

Durch eine elektrische Programmsteuerung ist die Vorrichtung über entsprechende Software in kürzester Zeit für ein anderes Bandagierprogramm umrüstbar. Auch lassen sich damit in kürzester Zeit sämtliche Bewegungsorgane der Vorrichtung gezielt umprogrammieren und logisch miteinander verknüpfen.

Die Erfindung wird anhand eines Ausführungsbeispieles näher beschrieben.

Es zeigt:
- Fig. 1: eine Frontansicht auf die Vorrichtung nebst der Programmsteuerung;
- Fig. 2 und 3: die Vorschubeinrichtung in einer Bandagieranfangsposition;
- Fig. 4 bis 7: die Vorschubeinrichtung mit einem aktivierten Rollenvorschubantrieb;
- Fig. 8 und 9: die Bandabschneideinrichtung;
- Fig. 10 und 11: eine Hebelmechanik-Bandvorratskontrolleinrichtung;
- Fig. 12: eine Lichtschranken-Bandvorratskontrolleinrichtung;
- Fig. 13: ein Blockschaltplan für die Verknüpfung von Vorrichtungsorganen mit der Programmsteuerung;
- Fig. 14: ein durch die Vorrichtung herzustellender Kabelbaum;
- Fig. 15 bis 20: verschiedene Bandagierschritte zur Herstellung des Kabelbaumes nach der Fig. 14.

Fig. 1 zeigt eine Vorrichtung 1 mit einer elektronischen Programmsteuerung 2, die ein Diskettenlaufwerk 3, ein Eingabetastenfeld 4 und ein Display 5 aufweist und mit einer Halterung 6 mit verschiedenen Antriebsorganen der Vorrichtung 1 verbunden ist. Die Vorrichtung 1 weist eine Vorschubeinrichtung 7 auf, die einerseits aus einem Vorschubschlitten 8 mit einer Halteeinrichtung 9 für das Halten von länglichen Gegenständen besteht und andererseits zwei senkrecht übereinander angeordnete und senkrecht ortsveränderbare Rollen 10, 11 aufweist, die mit ihren Rotationsachsen quer zur Längsachse der Dinge orientiert sind und wobei die eine Rolle 10 als Vorschublängenmeßwertaufnehmer 10' und die andere Rolle 11 als Vorschubantrieb 11' vorgesehen ist. Der Vorschubschlitten 8 ist sowohl parallel zur Wickelradrotationsachse als auch zur Längsachse der Gegenstände fahrbar ausgestaltet. Rechts neben den Rollen 10, 11 ist ein Wickelrad 12 angeordnet, das mit einem mitlaufenden Bandrollenträger 13 versehen ist und von einer Sicherheitshaube 14 umschlossen ist. Rechts neben dem Wickelrad 12 ist ein Zuführungskanal 15 für das Zuführen von länglichen Gegenständen angeordnet. Zwischen den Rollen 10, 11 und dem Wickelrad 12 ist eine Bandabschneidvorrichtung 16 angeordnet, die bei Ende des Bandagiervorgangs oder bei Ende des Bandvorrats 17 das Band in Nähe der länglichen Gegenstände abschneidet. Am Bandrollenträger 13 ist eine Bandvorratskontrolleinrichtung 18 vorgesehen, die dazu dient, daß rechtzeitig vor Ende des Bandvorrats 17 der Bandagiervorgang automatisch beendet wird, um dann mit einem neuen Bandvorrat 17 den Bandagiervorgang programmgemäß fortführen zu können.

Fig. 2 zeigt in einer Seitenansicht die Vorschubeinrichtung 7 in einer Bandgieranfangsposition. Hierzu ist der Vorschubschlitten 8 von seiner linken, gestrichelten Ruheposition 19 mit der Halteeinrichtung 9 in das Wickelrad 12 eingefahren, wobei mittels der Halteeinrichtung 9 der Anfang der zu bandagierenden Gegenstände 20 verbunden ist. Vorzugsweise eignet sich zum Bandagieren ein einseitig klebendes Band 21. In dieser Startposition liegen die Rollen 10, 11 soweit auseinander, daß der Vorschubschlitten 8 sich ungehindert durch diese in die Startposition bewegen kann. Eine Draufsicht auf die Vorschubeinrichtung 7 nach Fig. 2 zeigt die Fig. 3. Für ein programmiertes Halten der Gegenstände 20 mittels der Halteeinrichtung 9 steht diese in Wirkverbindung mit einem steuerbaren Hubzylinder 22, womit die Halteeinrichtung 9 steuerbar ist. Wie gestrichelt angedeutet, ist einerseits die Rolle 11 mit einem Motor 23 verbunden und andererseits ist der Vorschubschlitten 8 über eine steuerbare Kupplung 24 mit dem Motor 23 verbunden, der zugleich als Weggeberantrieb 23' dienen kann. Zur Kontrolle bzw. Messung des vorgegebenen Weges kann der Vorschubschlitten 8 mit einer digitalisierten Weglängenskala 25 versehen werden, die mittels des optischen Sensors mit der Steuerung 2 korrespondiert.

Nachdem der Vorschubschlitten 8 mit den Gegenständen 20 aus dem Bereich der beiden Rollen 10, 11 und dem Wickelrad 12 herausgefahren ist, fahren die beiden Rollen 10, 11 derart zusammen, daß sie in Kontakt mit den länglichen Gegenständen 20 stehen, daß einerseits die Rolle 10 als Meßwertaufnehmer 10' und andererseits die Rolle 11 als Vorschubantrieb 11' wirkt. Diese Position zeigt die Fig. 4, wobei die beiden Rollen 10, 11 bzw. der Vorschubantrieb 11' von der Vorschubgeschwindigkeit synchron mit dem Vorschubschlitten 8 nach links in Richtung des Pfeiles 26 verläuft.

Eine Draufsicht auf die Vorschubeinrichtung 7 gemäß der Fig. 4 ist in der Fig. 5 dargestellt.

Wird die maximale Weglänge des Vorschubschlittens 8 erreicht, ohne daß die Bandgierlänge der Gegenstände 20 erreicht ist, wird programmgemäß die Halteeinrichtung 9 vom Hubzylinder 22 gelöst, wodurch die Gegenstände 20 nach unten fallen und nun allein der Vorschubantrieb 11' den Vorschub der Gegenstände 20 übernimmt. Diese Position ist in der Fig. 6 dargestellt.

Eine Draufsicht auf die Vorschubeinrichtung 7 gemäß der Fig. 6 ist in der Fig. 7 dargestellt.

Die Figuren 8 und 9 zeigen eine pneumatisch betriebene Bandabschneideinrichtung 16, die sich in der passiven Position (Fig. 9) außerhalb des Wickelrades 12 befindet. Diese Position 27 ist in der Fig. 8 dargestellt. Zum Abschneiden des Bandagierbandes 21 wird die Bandabschneideinrichtung 16 durch den Kolbenzylinder 28 in die gestrichelte Position gebracht. Eine Draufsicht auf diese Position ist in der Fig. 9 dargestellt. Dann wird die Bandabschneideinrichtung 16 weiter in die gestrichelte Position über den Kolbenzylinder 29 gebracht. Das Band 21 befindet sich in einem Schlitz 30, wobei ein senkrecht zum Band 21 orientiertes, über eine Achse 31 drehbares Messer 32 angeordnet ist und von einem Kolbenzylinder 33 antreibbar ist. Durch diesen Schnitt des Messers 32 um die Achse 31 wird ein sicherer Schnitt des Bandes 21 erreicht. Nach Beendigung des Schnitts wird die Bandabschneideinrichtung 16 von der Steuerung 2 in umgekehrter Reihenfolge in die passive Position 27 (Fig. 8) gebracht.

In der Fig. 10 und 11 ist eine Bandvorratskontrolleinrichtung 18 mit einer den Bandrollenmindestdurchmesser messenden Einrichtung 34 dargestellt, die bei Erreichen eines vorgegebenen Mindestdurchmessers den Bandagiervorgang über eine Hebelmechanik 35 stoppt. Der Bandrollendurchmesser wird von einer Rolle 36 abgetastet und je nach Bandrollendurchmesser den Hebel 37 über die ortsfeste Achse 38 bewegt, wodurch über die Achse 39 der Hebel 40 über die ortsfeste Achse 41 gemäß der Fig. 11 verschwenkt wird, wodurch ein Tasthebel 42 bei einem vorgegebenen Mindestdurchmesser in eine Ausnehmung 43 fährt und mit einem anderen Ende einen Näherungsschalter 44 aktiviert, der seinerseits über die Steuerung 2 den Bandagiervorgang beendet. Eine kontaktlose Bandvorratskontrolleinrichtung 18 wird mittels einer Lichtschranke 45 erreicht, wobei einerseits der Bandroller 46 ein Lichtsender 47 und andererseits ein Lichtempfänger 48 angeordnet ist, der die Funktion eines Näherungsschalters 44 aufweist.

In der Fig. 13 ist ein Blockschaltbild für die Steuerung der Vorrichtung 1 dargestellt, die Strich/Punktlinien stellen Druckluftleitungen 49, die gestrichelten Linien mechanische Antriebe 50 und die durchgehenden Linien Steuerungs- bzw. Signalwege 51 dar. In logischer Verknüpfung sind von der Programmsteuerung 2 ein Druckluftgenerator 52, die Motoren 23, 53 und die Bandvorratskontrolleinrichtung 18 verbunden. Weiterhin ist ein Drehgeber 54 vorgesehen, der die vorgegebene Umdrehungszahl des Wickelrades 12 mit der Vorschubeinrichtung 7 über den Motor 23 mittels eines Weglängenskalameßwertaufnehmers 25' und des Vorschublängenmeßwertaufnehmers 10' synchroniesiert.

Am Beispiel eines zu bandagierenden Kabelbaumes 55 gemäß Fig. 14 wird der Bandagiervorgang näher erläutert.

Die mit einer Ziffer versehenen Pfeile geben die Reihenfolge und Richtung des Bandagiervorgangs vor. Die Werte x₁ bis x₆ geben die jeweilige Bandagierlänge vor; mit y₁ bis y₄ sind die nicht zu bandagierenden Längen vorgegeben.

Die Fig. 15 bis 20 verdeutlichen die einzelnen manuellen und programmierten Arbeitsschritte, wobei die rechteckigen Felder die Programmierung über das Display 5 anzeigt.

Gemäß Fig. 15 wird in einem ersten Arbeitsschritt 1 der Anfang eines einseitig klebendes Bandes 21 an den Anfang des Kabelbaumes 55 angelegt. Nachdem die Schutzhaube (nicht dargestellt) das Wickelrad 12 abgesichert hat, beginnt der Bandagiervorgang bei einer Anzeige von 0 mm und endet nach einer Bandagierlänge von 1190 mm (= x₁). Danach wird das Band 21 automatisch von einer Bandabschneideinrichtung 16 abgeschnitten. In einem zweiten Schritt 2 wird der Kabelbaum 55 in Pfeilrichtung mit einem Vorschub von 180 mm Länge (= y₁) bewegt. Dann öffnet sich automatisch die Schutzhaube zum manuellen Anlegen des Bandanfangs an den Kabelbaum 55 (Fig. 16), womit nach Schließen der Schutzhaube in einem dritten Schritt 3 der Kabelbaum 55 mit einer Wickellänge von 210 mm (= x₂) versehen wird. Nach dem automatischen Abschneiden des Bandes 21 öffnet sich automatisch die Schutzhaube. Eine Mitnehmerzange (Halteeinrichtung 9) wird in eine Anfangsposition gebracht, um das Kabelbaumende bzw. den Anfang mit der Mitnehmerzange zu verbinden (Fig. 17). Daran schließen sich die Arbeitsschritte 6 bis 8 gemäß der Fig. 17 bis 20 an.

## Patentansprüche

1. Vorrichtung (1) zum Bandagieren von flexiblen, länglichen Gegenständen (20), bestehend aus einer Einrichtung (7) für einen Vorschub der Gegenstände (20) und einem koaxial zu der Längsachse der Gegenstände (20) angeordneten Wickelrad (12), das mit einem mitlaufenden Bandrollenträger (13) versehen ist, **dadurch gekennzeichnet,** daß die Vorschubeinrichtung (7) mit einem Vorschubschlitten (8) versehen ist, der sowohl parallel zur Wickelradrotationsachse als auch zur Längsachse der Gegenstände (20) fahrbar ist und wickelradseitig eine Halteeinrichtung (9) für den Anfang der Gegenstände (20) aufweist, daß die Vorschubeinrichtung (7) zwei senkrecht übereinander angeordnete und senkrecht ortsveränderbare Rollen (10, 11) aufweist, die mit ihren Rotationsachsen quer zur Längsachse der Gegenstände (20) orientiert sind und wobei die eine Rolle (10) als Vorschublängenmeßwertaufnehmer (10') und die andere Rolle (11) als Vorschubantrieb (11') vorgesehen ist, wobei der Vorschubschlitten (8) teilweise oder ganz mit dem Vorschubantrieb (11') synchronisiert ist und die Vorschublänge durch Soll-und Istwertvergleich über eine elektrische Programmsteuerung (2) gesteuert wird.

2. Vorrichtung (1) nach Anspruch 1, **dadurch gekennzeichnet,** daß die Rollen (10, 11) in Nähe des Wickelrades (12) angeordnet sind.

3. Vorrichtung (1) nach Anspruch 2, **dadurch gekennzeichnet,** daß der Vorschubschlitten (8) mit einem Weggeberantrieb (23') versehen ist.

4. Vorrichtung (1) nach den Ansprüchen 1 bis 3 , **dadurch gekennzeichnet,** daß der Rollenvorschubantrieb (11') durch eine Steuerung (2) aktiviert wird und der Anfang der Gegenstände (20) von der Halteeinrichtung (9) über die Steuerung (2) gelöst wird.

5. Vorrichtung (1) nach den Ansprüchen 1 bis 4, **dadurch gekennzeichnet,** daß der Bandrollenträger (13) mit einer Bandvorratskontrolleinrichtung (18) versehen ist.

6. Vorrichtung (1) nach Anspruch 5, **dadurch gekennzeichnet,** daß die Bandvorratskontrolleinrichtung (18) mit einer den Bandrollenmindestdurchmesser messenden Einrichtung (34) versehen ist und bei Erreichen eines vorgegebenen Mindestdurchmessers den Bandagiervorgang stoppt.

7. Vorrichtung (1) nach den Ansprüchen 5 und 6, **dadurch gekennzeichnet,** daß die Messung des Mindestdurchmessers über eine Hebelmechanik (35) oder eine Lichtschranke (45) erfolgt.

8. Vorrichtung (1) nach den Ansprüchen 1 bis 7, **dadurch gekennzeichnet,** daß eine Bandabschneideinrichtung (16) vorgesehen ist.

9. Vorrichtung (1) nach Anspruch 8, **dadurch gekennzeichnet,** daß die Bandabschneideinrichtung (16) mit einem Schlitz (30) für das abzuschneidende Band (21) versehen ist und ein senkrecht zum Band (21) orientiertes, drehbares Messer (32) aufweist.

## Claims

1. A device (1) for tape-wrapping flexible elongated articles (20), consisting of a device (7) for feeding the articles (20) forwards and a winding wheel (12) which is arranged coaxially in relation to the longitudinal axis of the articles (20) and is provided with a tape-roll carrier (13) running therewith,
characterised in that the feeding device (7) is provided with a feed slide (8) which can be moved parallel to both the axis of rotation of the winding wheel and the longitudinal axis of the articles (20) and, on the side thereof facing the winding wheel, has a device (9) for holding the front end of the articles (20), and in that the feeding device (7) has two rolls (10, 11) which are arranged vertically one above the other, are movable vertically and are oriented with their axes of rotation extending transversely to the longitudinal axis of the articles (20), the one roll (10) being provided as a feed-length sensor (10') and the other roll (11) being provided as a feed drive (11'), wherein the feed slide (8) is partially or wholly synchronised with the feed drive (11') and the feed length is controlled via an electrical program control (2) by nominal-value and actual-value comparison.

2. A device (1) according to Claim 1, characterised in that the rolls (10, 11) are arranged close to the winding wheel (12).

3. A device (1) according to Claim 2, characterised in that the feed slide (8) is provided with a displacement-pickup drive (23').

4. A device (1) according to Claims 1 to 3, characterised in that the roll feed drive (11') is activated by a control mechanism (2) and the front end of the articles (20) is released from the holding device (9) via the control mechanism (2).

5. A device (1) according to Claims 1 to 4, characterised in that the tape-roll carrier (13) is provided with a tape-supply control device (18).

6. A device (1) according to Claim 5, characterised in that the tape-supply control device (18) is provided with a device (34) which measures the minimum diameter of the tape rolls and stops the tape-wrapping process when a preset minimum diameter has been reached.

7. A device (1) according to Claims 5 and 6, characterised in that the minimum diameter is measured via a lever mechanism (35) or a light barrier (45).

8. A device (1) according to Claims 1 to 7, characterised in that a tape-cutting device (16) is provided.

9. A device (1) according to Claim 8, characterised in that the tape-cutting device (16) is provided with a slit (30) for the tape (21) which is to be cut off and has a rotatable blade (32) which is oriented vertically in relation to the tape (21).

## Revendications

1. Appareil (1) pour enrubanner des objets oblongs flexibles (20), comprenant un dispositif (7) pour faire avancer les objets (20) et une roue d'enroulement (12) disposée coaxialement à l'axé longitudinal des objets (20) qui comporte un support de rouleau de ruban (13) tournant en même temps, caractérisé en ce que le dispositif d'avancement (7) comporte un chariot d'avancement (8) qui peut être déplacé à la fois parallèlement à l'axe de rotation de la roue d'enroulement et à la l'axe longitudinal des objets (20) et comporte du côté de la roue d'enroulement un dispositif de retenue (9) pour le début des objets (20), en ce que le dispositif d'avancement (7) comporte deux rouleaux (10, 11) superposés verticalement et déplaçables verticalement qui sont orientés par leurs axes de rotation transversalement à l'axe longitudinal des objets (20) et un premier rouleau (10) étant prévu comme capteur de valeurs de mesure de longueur d'avancement (10') et le second rouleau (11) comme commande d'avancement (11'), le chariot d'avancement (8) étant synchronisé partiellement ou totalement avec la commande d'avancement (11') et la longueur d'avancement étant réglée par comparaison entre valeur prescrite et valeur réelle au moyen d'une commande électrique à programme (2).

2. Appareil (1) selon la revendication (1), caractérisé en ce que les rouleaux (10, 11) sont disposés au voisinage de la roue d'enroulement (12).

3. Appareil (1) selon la revendication 2, caractérisé en ce que le chariot d'avancement (8) comporte une commande de transmetteur de course (23').

4. Appareil selon l'une des revendications 1 à 3, caractérisé en ce que la commande d'avancement (11') est mise en action par une commande (2) et le début des objets (20) est détaché du dispositif de retenue (9) au moyen de la commande (2).

5. Appareil (1) selon les revendications 1 à 4, caractérisé en ce que le support de rouleau de ruban (13) comporte un dispositif de contrôle de stock de ruban (18).

6. Appareil (1) selon la revendication 5, caractérisé en ce que le dispositif de contrôle de stock de ruban (18) comporte un dispositif (34) mesurant le diamètre minimum du rouleau de ruban et arrête le processus d'enrubannage lorsqu'un diamètre minimum prédéterminé est atteint.

7. Appareil (1) selon les revendications 5 et 6, caractérisé en ce que la mesure du diamètre minimum est effectuée par l'intermédiaire d'un mécanisme à levier (35) ou d'un barrage photoélectrique (45).

8. Appareil (1) selon les revendications 1 à 7, caractérisé en ce qu'il est prévu un dispositif de sectionnement de ruban (16).

9. Appareil (1) selon la revendication 8, caractérisé en ce que le dispositif de sectionnement de ruban (16) comporte une fente (30) pour le ruban (21) à sectionner et une lame rotative (32) orientée orthogonalement au ruban (21).
